# EUROPÄISCHE PATENTSCHRIFT

(11) **EP 1 658 962 B1**
(45) Veröffentlichungstag und Bekanntmachung des Hinweises auf die Patenterteilung: **19.09.2007**
(21) Anmeldenummer: 04027235.3
(22) Anmeldetag: 17.11.2004
(51) Int. Cl.: B30B 1/26, B21D 43/05, B30B 15/04

(54) **Mehrstufenpresse**
Transfer press
Presse à postes multiples

(43) Veröffentlichungstag der Anmeldung: 24.05.2006
(73) Patentinhaber: BRUDERER AG, CH-9320 Frasnacht (CH)
(72) Erfinder: Hafner, Josef Thomas, 9404 Rorschacherberg (CH)
(74) Vertreter: Blum, Rudolf Emil

(56) Entgegenhaltungen:
- DE-A- 19 963 063
- US-A- 5 857 374
- US-A- 6 000 322
- PATENT ABSTRACTS OF JAPAN Bd. 0071, Nr. 41 (M-223), 21. Juni 1983 (1983-06-21) -& JP 58 053395 A (MAKOTO TAZAWA), 29. März 1983 (1983-03-29)

## Beschreibung

Die vorliegende Erfindung betrifft eine Mehrstufenpresse gemäss dem Oberbegriff des unabhängigen Patentanspruchs 1 und die Verwendung dieser Presse zur Herstellung von Deckeln für Getränkedosen.

Für die industrielle Herstellung von Getränkedosendeckeln kommen heute mehrheitlich Mehrstufenpressen zum Einsatz, bei denen zusätzlich zur Auf- und Abbewegung des Pressenstössels eine Bewegung von Formwerkzeugelementen auf den Stössel zu und von diesem weg erfolgt. Diese Bewegung wird bei den heute bekannten Mehrstufenpressen dadurch erzeugt, dass die bewegbaren Werkzeugelemente über Kurbel- oder Nockentriebe oder mittels Hebel- oder Zugstangenanordnungen mit dem Stösselantrieb gekoppelt werden. Alle bekannten Mehrstufenpressen weisen jedoch den Nachteil auf, dass sie nur mit relativ geringen Hubzahlen pro Minute gefahren werden können und die Bewegungspräzision mit zunehmenden Hubzahlen rapide abnimmt.

Es stellt sich daher die Aufgabe, eine Mehrstufenpresse zur Verfügung zu stellen, welche die Nachteile des Standes der Technik nicht aufweist oder diese zumindest teilweise vermeidet.

Diese Aufgabe wird durch die Mehrstufenpresse gemäss Patentanspruch 1 gelöst.

Demgemäss betrifft ein erster Aspekt der Erfindung eine Mehrstufenpresse mit einer maschinenfesten Aufspannplatte und einem der Aufspannplatte gegenüberliegenden und gegen diese arbeitenden Pressenstössel. Innerhalb der Aufspannplatte ist ein Einsatz angeordnet, welcher der Aufnahme eines Werkzeuges dient und derartig mit Antriebsmitteln, z.B. mit einem Servomotor oder einer vom Pressenantrieb getriebenen Gelenkwelle verbunden ist, dass er in Abhängigkeit von einer Bewegung des Pressenstössels abwechselnd in Richtung auf den Pressenstössel zu und von diesem weg bewegbar ist. Dabei sind der Einsatz und die Antriebsmittel in beiden Bewegungsrichtungen formschlüssig miteinander verbunden, was mit zwischen diesen angeordneten Kopplungsmitteln geschieht, welche die umlaufende rotatorische Antriebsbewegung der Antriebsmittel in die Auf- und Abbewegung des Einsatzes umwandeln, indem an einem umlaufend rotierenden Bauteil der Koppelungsmittel mindestens eine umlaufende Führungsfläche mit Abgreifmitteln abgegriffen wird. Dabei sind für beide Bewegungsrichtungen, also sowohl für die Aufals auch für die Abbewegung, separate Abgreifmittel vorhanden. Hierdurch wird es möglich, Mehrstufenpressen zur Verfügung zu stellen, welche mit hohen Hubzahlen betrieben werden können und dabei gleichzeitig eine hervorragende Bewegungspräzision bereitstellen.

In einer bevorzugten Ausführungsform der Mehrstüfenpresse sind die Abgreifmittel für beide Bewegüngsrichtungen gegeneinander vorgespannt, so dass sie unter Vorspannung die mindestens eine Führungsfläche abgreifen. Hierdurch wird es möglich, die Umwandlung der rotatorischen Antriebsbewegung in die Auf- und Abbewegung spielfrei vorzunehmen, wodurch sich die Präzision weiter steigern lässt.

Ist für jede der beiden Bewegungsrichtungen eine separate Führungsfläche vorhanden, was bevorzugt ist, so wird es möglich, auch unsymmetrische Bewegungsabläufe des Einsatzes zu realisieren.

Mit Vorteil sind zum Abgreifen der Bewegung für die Bewegungsrichtung des Einsatzes auf den Pressenstössel zu mehr Abgreifmittel vorhanden als zum Abgreifen für die Bewegungsrichtung desselben vom Pressenstössel weg, da auf diese Weise die erstgenannte Bewegung, bei welcher typischerweise eine Umform- oder Schneidarbeit verrichtet wird, unter deutlich grösserer Belastung erfolgen kann als die letztgenannte.

In einer weiteren bevorzugten Ausführungsform der Mehrstufenpresse wird die mindestens eine Führungsfläche von einem Nocken oder einer Kurvenscheibe gebildet, wobei es zudem bevorzugt ist, wenn die Abgreifmittel als Abgreifrollen ausgebildet sind. Hierdurch lassen sich auf einfache Weise grosse Kräfte übertragen.

Dabei ist es weiter von Vorteil, wenn die Abgreifrollen für beide Bewegungsrichtungen in einem gemeinsamen Bauteil gelagert sind, da hierdurch zusätzliche Spiele vermieden werden und es zudem auf einfache Weise möglich wird, die Abgreifrollen der beiden Bewegungsrichtungen gegeneinander vorzuspannen, z.B. indem deren Lagerstellen über Spannschrauben miteinander gekoppelt werden.

Werden bei solchen Mehrstufenpresse die Abgreifrollen in einem gemeinsamen Hebel gelagert, und zwar bevorzugterweise im Bereich eines Endes des Hebels, wobei der Hebel derartig im Pressengestell gelagert und mit dem Einsatz wirkverbunden ist, dass eine von den Abgreifrollen bereitgestellte Kraft mit einem Übersetzungsverhältnis grösser als Eins auf den Einsatz übertragen wird, so können sehr grosse Hubkräfte am Einsatz bereitgestellt werden.

Bevorzugterweise kann die Position der Lagerung des gemeinsamen Hebels im Pressengestell eingestellt werden, so dass ein Ausgleich von Fertigungstoleranzen möglich ist.

In noch einer weiteren bevorzugten Ausführungsform der Mehrstufenpresse weist der Einsatz eine Längserstreckung in Durchlaufrichtung der Presse auf, welche mindestens der Hälfte, bevorzugterweise mindestens zwei Dritteln der Längserstreckung der Aufspannplatte beträgt. Hierdurch ergibt sich die Möglichkeit, mehrere identische Werkzeuge auf dem Einsatz anzuordnen und so pro Pressenhub eine entsprechende Anzahl an Produkten herzustellen.

Bevorzugterweise wird der Einsatz plattenförmig ausgebildet, bevorzugterweise im wesentlichen rechteckig, so dass er möglichst universell mit Werkzeugen bestückbar ist und gleichzeitig eine stabile Struktur bildet.

In noch einer weiteren bevorzugten Ausführungsform der Mehrstufenpresse ist die Rotationsachse des Bauteils der Kopplungsmittel, welches die mindestens eine umlaufende Führungsfläche bereitstellt, und damit auch die Rotationsachse dieser Führungsfläche, parallel zur Durchlaufrichtung der Presse angeordnet, wodurch es mögich wird, in Durchlaufrichtung mehrere Kopplungsanordnungen mit Führungsflächen und Abgreifmitteln entlang eines einzigen Wellenstranges anzuordnen und dadurch spielfrei miteinander zu koppeln.

Bei noch einer weiteren bevorzugten Ausführungsform ist der Einsatz mittels Führungsmitteln linear geführt, was bei Ausführungsformen mit in einem gemeinsamen Hebel gelagerten Abgreifrollen mit Vorteil dadurch bewerkstelligt wird, dass die Führungsmittel mindestens eine in einem oberen und in einem unteren Linearlager geführte Führungssäule aufweisen und der Hebel im Bereich zwischen den beiden Linearlagern an der Führungssäule angreift. Hierdurch ergibt sich eine besonders robuste Konstruktion.

Verfügt die Mehrstufenpresse über mehrere identische Kopplungsmittel bzw. -anordnungen mit Führungsflächen und Abgreifmitteln, wie z.B. mehrere Nockensektionen, welche über die Erstreckung des Einsatzes gesehen an mehreren Orten, bevorzugterweise an genau zwei Orten, und mit Vorteil in Durchlaufrichtung der Presse hintereinander angeordnet sind und mit dem Einsatz verbunden sind, so können auch relativ lange Einsätze realisiert werden, ohne dass die Gefahr einer Verkantung besteht.

Sind sämtliche für die Umwandlung der rotatorischen Antriebsbewegung in die Bewegung des Einsatzes erforderlichen Elemente der Kopplungsmittel im Maschinenbett integriert, was bevorzugt ist, so ergibt sich eine kompakte Bauweise mit einem Minimum von aussenliegenden, bewegten Teilen, wodurch sich die Verletzungsgefahr senken lässt und die bewegten Bauteile zudem vor Verschmutzung und Beschädigung geschützt werden.

Als Antriebsmittel zur Bereitstellung der rotatorischen Antriebsbewegung für die Kopplungsmittel ist bevorzugterweise eine mit dem Pressenantrieb verbundene Gelenkwelle oder ein Servomotor vorhanden, wobei erstgenannte Variante den Vorteil einer mechanisch synchronisierten Ankopplung aufweist und letztgenannte der Vorteil einer einfachen Adaption an bestehende Anlagen.

Wird dabei die Gelenkwelle oder der Servomotor über ein Untersetzungsgetriebe mit dem die mindestens eine Führungsfläche bereitstellenden Bauteil gekoppelt, so wird das an der Gelenkwelle oder dem Servomotor anstehende Drehmoment reduziert, wodurch sich die Torsionsbelastung der beteiligten Bauteile reduzieren lässt.

Ein zweiter Aspekt der Erfindung betrifft die Verwendung der Mehrstufenpresse gemäss dem zuvor dargelegten ersten Aspekt der Erfindung für die Herstellung von Deckeln für Getränkedosen. Bei einer solchen Verwendung treten die Vorteile der Erfindung besonders deutlich zu Tage.

Weitere bevorzugte Ausführungen der Erfindung ergeben sich aus den abhängigen Ansprüchen und aus der nun folgenden Beschreibung anhand der Figuren. Dabei zeigen:
Fig. 1a eine Vorderansicht einer ersten erfindungsgemässen Mehrstufenpresse;
Fig. 1b einen Vertikalschnitt in Pressen-Durchlaufrichtung durch das Maschinenbett der Presse aus Fig. 1a;
Fig. 1c einen Vertikalschnitt durch das Maschinenbett der Presse aus Fig. 1a entlang der Linie A-A in Fig. 1b;
Fig. 1d einen Schnitt entlang der Linie B-B in Fig. 1c;
Fig. 2 einen Schnitt wie Fig. 1b durch eine zweite erfindungsgemässe Mehrstufenpresse; und
Fig. 3 einen Schnitt wie Fig. 1c durch eine dritte erfindungsgemässe Mehrstufenpresse.

Der Grundaufbau einer ersten erfindungsgemässen Mehrstufenpresse ist aus den Figuren 1a bis 1d erkennbar, welche eine Vorderansicht der Presse sowie verschiedene Schnitte durch das Maschinenbett 11 der Presse zeigen. Wie zu erkennen ist, weist die Presse einen Pressenstössel 2 auf, welcher mit dem Pressenantrieb (nicht gezeigt) intermittierend auf und ab bewegt werden kann, zur Verrichtung von Stanz- und/oder Umformarbeit mit einem daran befestigten Werkzeug (nicht gezeigt). Dem Stössel 2 gegenüberliegend angeordnet ist eine maschinenfeste Aufspannplatte 1, innerhalb welcher eine Einsatzplatte 3 angeordnet ist. Die Einsatzplatte 3 ist mit zwei jeweils in oberen und unteren Linearlagern 12 geführten Führungssäulen 13 vertikal verschiebbar im Maschinenbett 11 geführt und kann in Abhängigkeit von einer Bewegung des Stössels 3 auf diesen zu und von diesem weg bewegt werden, zur Erzeugung einer die Stösselbewegung überlagernden Bewegung von auf der Einsatzplatte 3 befestigten Werkzeugelementen (nicht gezeigt). Dabei erfolgt das Antreiben der Einsatzplatte 3 dadurch, dass über eine Gelenkwelle 4 Antriebsenergie vom Pressenhauptmotor zur Verfügung gestellt wird, welche dann über ein Winkel-Untersetzungsgetriebe 14 und eine drehsteife Metallscheibenkupplung 18 einer parallel zur Durchlaufrichtung D der Presse verlaufenden Nockenwelle 15 zugeführt wird, deren Nocken 5 dann mit dem Einsatz 3 verbundene Hebel 9 hin und her bewegen und dadurch den Einsatz 3 anheben und absenken. Die Nockenwelle 15 ist in mehreren, jeweils als austauschbare Einheiten ausgestalteten Lagern 18 im Maschinenbett 11 gelagert und weist je zwei Nockensektionen auf, die jeweils aus zwei breiteren Hubnocken 5 und einer dazwischen angeordneten schmaleren Absenknocke 5 bestehen. Die Nockenbahn 8a jeder Hubnocke 5 wird von zwei Hubrollen 6 abgegriffen, während die Nockenbahn 8b der Absenknocke 5 von einer einzigen Absenkrolle 7 abgegriffen wird. Dabei sind die Hub- und Absenkrollen 6, 7 jeder Nockensektion an einem Ende eines Hebels 9 gelagert und gegeneinander vorgespannt, so dass sie die Nockenbahnen 8a, 8b unter Vorspannung abgreifen. Am anderen Ende ist der Hebel 9 über eine Lasche 16 an einem maschinenfesten Drehgelenk 10 angelenkt, welches als demontierbarer Einsatz in das Maschinenbett 11 eingesetzt ist und dessen Position mittels eines Exzenters einstellbar ist. Zwischen seinen beiden Enden ist der Hebel 9 über Zapfen 17 mit der zugehörigen Führungssäule 13 gekoppelt, so dass die beim Abgreifen der Führungsbahnen 8a, 8b vom Hebel 9 vollführte Kippbewegung in eine rein translatorische Auf- und Abbewegung der Führungssäule 13 und der von dieser getragenen Einsatzplatte 3 umgesetzt wird.

Fig. 2 zeigt einen Vertikalschnitt in Durchlaufrichtung D durch das Maschinenbett 11 einer zweiten erfindungsgemässen Mehrstufenpresse, welche sich von der in Fig. 1 gezeigten im wesentlichen dadurch unterscheidet, dass nur eine mittig im Maschinenbett 11 angeordnete Nockensektion vorhanden ist, welche hier allerdings über drei Hubnocken 5 und zwei Absenknocken 5 verfügt, wobei auch hier die Nockenbahn 8a jeder Hubnocke 5 von zwei Hubrollen 6 abgegriffen wird und die Nockenbahn 8b jeder Absenknocke 5 von einer einzigen Absenkrolle 7.

Fig. 3 zeigt einen Vertikalschnitt quer zur Durchlaufrichtung D durch das Maschinenbett 11 einer dritten erfindungsgemässen Mehrstufenpresse, welche sich von den beiden zuvor gezeigten Bauformen im wesentlichen dadurch unterscheidet, dass die Hub- und Absenkrollen 6, 7 direkt in der Führungssäule 13 gelagert sind und so auf einen Hebel verzichtet werden kann. Auch ist hier pro Nockensektion lediglich eine einzige Nocke 5 vorhanden, deren Nockenbahn 8 sowohl von der Hubrolle 6 als auch von der Absenkrolle 7 abgegriffen wird.

Auch wenn in den vorliegenden Beispielen ausschliesslich Rollen 6, 7 als anspruchsgemässe Abgreifmittel zum Einsatz kommen, so ist es auch vorgesehen, andere Abgreifmittel wie z.B. Hebel mit Gleitflächen zu verwenden.

## Patentansprüche

1. Mehrstufenpresse mit einer maschinenfesten Aufspannplatte (1) und mit einem der Aufspannplatte (1) gegenüberliegenden und gegen diese arbeitenden Pressenstössel (2), wobei innerhalb der Aufspannplatte (1) ein Einsatz (3) angeordnet ist, welcher mit Antriebsmitteln (4) derartig wirkverbunden ist, dass er durch die Antriebsmittel (4) in Abhängigkeit von einer Bewegung des Pressenstössels (2) abwechselnd in Richtung auf den Pressenstössel (2) zu und von diesem weg bewegbar ist, wobei in beiden Bewegungsrichtungen eine formschlüssige Ankoppelung zu den Antriebsmitteln (4) vorhanden ist, und wobei zwischen den Antriebsmitteln (4) und dem Einsatz (3) Kopplungsmittel (5, 6, 7) angeordnet sind, welche ausgestaltet sind zur Umwandlung einer umlaufenden rotatorischen Antriebsbewegung der Antriebsmittel (4) in die Bewegung des Einsatzes (3), indem an einem umlaufend rotierenden Bauteil (5) der Koppelungsmittel (4) mindestens eine umlaufende Führungsfläche (8, 8a, 8b) mit Abgreifmitteln (6, 7) abgegriffen wird, **dadurch gekennzeichnet, dass** für jede der beiden Bewegungsrichtungen separate Abgreifmittel (6, 7) vorhanden sind.

2. Mehrstufenpresse nach Anspruch 1, **dadurch gekennzeichnet, dass** die Abgreifmittel (6, 7) für beide Bewegungsrichtungen gegeneinander vorgespannt sind, derart, dass sie unter Vorspannung die Führungsfläche (8, 8a, 8b) abgreifen.

3. Mehrstufenpresse nach einem der vorangehenden Ansprüche, **dadurch gekennzeichnet, dass** für jede der beiden Bewegungsrichtungen separate Führungsflächen (8a, 8b) vorhanden sind.

4. Mehrstufenpresse nach einem der vorangehenden Ansprüche, **dadurch gekennzeichnet, dass** für die Bewegungsrichtung des Einsatzes (3) auf den Pressenstössel (2) zu mehr Abgreifmittel (6) vorhanden sind als für die Bewegungsrichtung desselben vom Pressenstössel (3) weg.

5. Mehrstufenpresse nach einem der vorangehenden Ansprüche, **dadurch gekennzeichnet, dass** die mindestens eine Führungsfläche (8, 8a, 8b) von einem Nocken (5) oder einer Kurvenscheibe gebildet ist.

6. Mehrstufenpresse nach Anspruch 5, **dadurch gekennzeichnet, dass** die Abgreifmittel (6, 7) als Abgreifrollen (6, 7) ausgebildet sind.

7. Mehrstufenpresse nach Anspruch 6, **dadurch gekennzeichnet, dass** die Abgreifrollen (6, 7) für beide Bewegungsrichtungen in einem gemeinsamen Bauteil (9) gelagert sind.

8. Mehrstufenpresse nach Anspruch 7, **dadurch gekennzeichnet, dass** die Abgreifrollen (6, 7) in einem gemeinsamen Hebel (9) gelagert sind, insbesondere im Bereich eines Endes des Hebels (9), und dass der Hebel (9) derartig mit einem maschinenfesten Punkt (10) des Maschinenbetts (11) und mit dem Einsatz (3) wirkverbunden ist, dass eine von den Abgreifrollen (6, 7) bereitgestellte Kraft mit einem Übersetzungsverhältnis grösser als Eins auf den Einsatz (3) übertragen wird.

9. Mehrstufenpresse nach Anspruch 8, **dadurch gekennzeichnet, dass** der maschinenfeste Punkt (10) einstellbar ausgebildet ist.

10. Mehrstufenpresse nach einem der vorangehenden Ansprüche, **dadurch gekennzeichnet, dass** der Einsatz (3) eine Längserstreckung in Durchlaufrichtung (D) der Presse aufweist, welche mindestens der Hälfte, insbesondere mindestens zwei Dritteln der Erstreckung der Aufspannplatte (1) in dieser Richtung (D) beträgt.

11. Mehrstufenpresse nach einem der vorangehenden Ansprüche, **dadurch gekennzeichnet, dass** der Einsatz (3) plattenförmig ausgebildet ist, und insbesondere, dass dieser im wesentlichen rechteckig ist.

12. Mehrstufenpresse nach einem der vorangehenden Ansprüche, **dadurch gekennzeichnet, dass** die Rotationsachse des Bauteils (5) der Kopplungsmittel, welches die mindestens eine umlaufende Führungsfläche (8, 8a, 8b) bereitstellt, parallel zur Durchlaufrichtung (D) der Presse angeordnet ist.

13. Mehrstufenpresse nach einem der vorangehenden Ansprüche, **dadurch gekennzeichnet, dass** der Einsatz (3) mittels Führungsmitteln (12, 13) linear geführt ist.

14. Mehrstufenpresse nach Anspruch 8 und nach Anspruch 13, **dadurch gekennzeichnet, dass** die Führungsmittel (12, 13) mindestens eine in einem oberen und einem unteren Linearlager (12) geführte Führungssäule (13) aufweisen und der Hebel (9) im Bereich zwischen den beiden Linearlagern (12) mit der Führungssäule (13) wirkverbunden ist.

15. Mehrstufenpresse nach einem der vorangehenden Ansprüche, **dadurch gekennzeichnet, dass** die Presse über mehrere identische Kopplungsmittel (5, 6, 7) verfügt, welche über die Erstreckung des Einsatzes (3) gesehen an mehreren Orten, insbesondere an genau zwei Orten, mit dem Einsatz (3) wirkverbunden sind.

16. Mehrstufenpresse nach einem der vorangehenden Ansprüche, **dadurch gekennzeichnet, dass** sämtliche für die Umwandlung der rotatorischen Antriebsbewegung in die Bewegung des Einsatzes (3) erforderlichen Elemente der Kopplungsmittel (5, 6, 7) im Maschinenbett (11) integriert sind.

17. Mehrstufenpresse nach einem der vorangehenden Ansprüche, **dadurch gekennzeichnet, dass** zur Bereitstellung der rotatorischen Antriebsbewegung für die Kopplungsmittel (5, 6, 7) eine mit dem Pressenantrieb verbundene Gelenkwelle (4) oder ein Servomotor vorhanden ist.

18. Mehrstufenpresse nach Anspruch 17, **dadurch gekennzeichnet, dass** die Gelenkwelle (4) oder der Servomotor über ein Untersetzungsgetriebe (14) mit dem die mindestens eine Führungsfläche (8, 8a, 8b) bereitstellenden Bauteil (5) gekoppelt ist.

19. Verwendung der Mehrstufenpresse nach einem der vorangehenden Ansprüche für die Herstellung von Deckeln für Getränkedosen.

## Claims

1. A multistage press having a clamping plate (1) fixed to the machine and having a press plunger (2) which is located opposite the clamping plate (1) and works against this, an insert (3) being arranged within the clamping plate (1), said insert being operatively connected to drive means (4) in such a way that it is alternately movable in the direction towards and away from the press plunger (2) by the drive means (4) in dependence on a movement of the press plunger (2), a form-fitting coupling with the drive means (4) being present in both movement directions, and coupling means (5, 6, 7) being arranged between the drive means (4) and the insert (3), said coupling means being designed for converting a revolving rotatory drive movement of the drive means (4) into the movement of the insert (3) in that, at a revolving rotating component (5) of the coupling means (4), at least one revolving guide face (8, 8a, 8b) is traced by tracing means (6, 7), **characterised in that** separate tracing means (6, 7) are present for each of the two movement directions.

2. A multistage press according to Claim 1, **characterised in that** the tracing means (6, 7) for both movement directions are prestressed against one another in such a way that they trace the guide face (8, 8a, 8b) under prestress.

3. A multistage press according to one of the preceding claims, **characterised in that** separate guide faces (8a, 8b) are present for each of the two movement directions.

4. A multistage press according to one of the preceding claims, **characterised in that** more tracing means (6) are present for the movement direction of the insert (3) towards the press plunger (2) than for the movement direction of the insert away from the press plunger (2).

5. A multistage press according to one of the preceding claims, **characterised in that** the at least one guide face (8, 8a, 8b) is formed by a cam (5) or an eccentric disc.

6. A multistage press according to Claim 5, **characterised in that** the tracing means (6, 7) are constructed as tracing rollers (6, 7).

7. A multistage press according to Claim 6, **characterised in that** the tracing rollers (6, 7) for both movement directions are mounted in a common component (9).

8. A multistage press according to Claim 7, **characterised in that** the tracing rollers (6, 7) are mounted in a common lever (9), particularly in the region of one end of the lever (9), and **in that** the lever (9) is operatively connected to a point (10) of the machine bed, which point is fixed to the machine, and to the insert (3) in such a way that a force provided by the tracing rollers (6, 7) is transmitted to the insert (3) with a transmission ratio of greater than one.

9. A multistage press according to Claim 8, **characterised in that** the point (10) which is fixed to the machine is constructed to be adjustable.

10. A multistage press according to one of the preceding claims, **characterised in that** the insert (3) has a longitudinal extent in the process flow direction (D) of the press which is at least half, particularly at least two thirds, of the extent of the clamping plate (1) in this direction (D).

11. A multistage press according to one of the preceding claims, **characterised in that** the insert (3) is of a plate-shaped construction, and particularly **in that** this is substantially rectangular.

12. A multistage press according to one of the preceding claims, **characterised in that** the axis of rotation of the component (5) of the coupling means which provides the at least one revolving guide face (8, 8a, 8b) is arranged parallel to the process flow direction (D) of the press.

13. A multistage press according to one of the preceding claims, **characterised in that** the insert (3) is linearly guided by guide means (12, 13).

14. A multistage press according to Claim 8 and according to Claim 13, **characterised in that** the guide means (12, 13) have at least one guide column (13) guided in an upper and a lower linear bearing (12) and the lever (9) is operatively connected to the guide column (13) in the region between the two linear bearings (12).

15. A multistage press according to one of the preceding claims, **characterised in that** the press has a plurality of identical coupling means (5, 6, 7) which, as seen over the extent of the insert (3), are operatively connected to the insert (3) at a plurality of locations, particularly at exactly two locations.

16. A multistage press according to one of the preceding claims, **characterised in that** all those elements of the coupling means (5, 6, 7) which are required to convert the rotatory drive movement into the movement of the insert (3) are integrated in the machine bed (11).

17. A multistage press according to one of the preceding clams, **characterised in that** an articulated shaft (4), connected to the press drive, or a servo motor is present for providing the rotatory drive movement for the coupling means (5, 6, 7).

18. A multistage press according to Claim 17, **characterised in that** the articulated shaft (4) or the servomotor is coupled by way of a reduction gearing (14) to the component (5) providing the at least one guide face (8, 8a, 8b).

19. A use of the multistage press according to one of the preceding claims for manufacturing lids for beverage cans.

## Revendications

1. Presse à étages multiples comprenant une plaque de fixation (1) fixée à la machine et comprenant un piston de presse (2) opposé à la plaque de fixation (1) et fonctionnant contre celle-ci, un insert (3) étant disposé à l'intérieur de la plaque de fixation (1), lequel est en liaison fonctionnelle avec des moyens d'entraînement (4) de telle sorte qu'il peut être déplacé par les moyens d'entraînement (4) en fonction d'un déplacement du piston de presse (2) en alternance en direction du piston de presse (2) et en s'éloignant de celui-ci, un accouplement par coopération de formes aux moyens d'entraînement (4) étant présent dans les deux directions de déplacement, et des moyens de couplage (5, 6, 7) étant disposés entre les moyens d'entraînement (4) et l'insert (3), lesquels sont conçus pour convertir un déplacement d'entraînement rotatif circulaire des moyens d'entraînement (4) en déplacement de l'insert (3), en ce qu'au moins une surface de guidage circulaire (8, 8a, 8b) est prélevée par des moyens de prélèvement (6, 7) sur un composant (5) tournant de manière circulaire des moyens de couplage (4), **caractérisée en ce que** des moyens de prélèvement (6, 7) séparés sont présents pour chacune des deux directions de déplacement.

2. Presse à étages multiples selon la revendication 1, **caractérisée en ce que** les moyens de prélèvement (6, 7) sont précontraints l'un par rapport à l'autre pour les deux directions de déplacement, de telle sorte qu'ils prélèvent la surface de guidage (8, 8a, 8b) sous l'action de la précontrainte.

3. Presse à étages multiples selon l'une quelconque des revendications précédentes, **caractérisée en ce que** des surfaces de guidage séparées (8a, 8b) sont présentes pour chacune des deux directions de déplacement.

4. Presse à étages multiples selon l'une quelconque des revendications précédentes, **caractérisée en ce qu'**on dispose d'un plus grand nombre de moyens de prélèvement (6) pour la direction de déplacement de l'insert (3) en allant vers le piston de presse (2) que pour la direction de déplacement de celui-ci s'éloignant du piston de presse (3).

5. Presse à étages multiples selon l'une quelconque des revendications précédentes, **caractérisée en ce que** la au moins une surface de guidage (8, 8a, 8b) est formée par une came (5) ou un disque à came.

6. Presse à étages multiples selon la revendication 5, **caractérisée en ce que** les moyens de prélèvement (6, 7) sont conçus comme des rouleaux de prélèvement (6, 7).

7. Presse à étages multiples selon la revendication 6, **caractérisée en ce que** les rouleaux de prélèvement (6, 7) pour les deux directions de déplacement sont logés dans un composant (9) commun.

8. Presse à étages multiples selon la revendication 7, **caractérisée en ce que** les rouleaux de prélèvement (6, 7) sont logés dans un levier (9) commun, en particulier dans la zone d'une extrémité du levier (9), et **en ce que** le levier (9) est en liaison fonctionnelle avec un point (10) fixé sur la machine du bâti de machine (11) et avec l'insert (3) de telle sorte qu'une force mise à disposition par les rouleaux de prélèvement (6, 7) avec un rapport de transmission supérieur à un est transférée sur l'insert (3).

9. Presse à étages multiples selon la revendication 8, **caractérisée en ce que** le point (10) fixé à la machine est conçu de manière réglable.

10. Presse à étages multiples selon l'une quelconque des revendications précédentes, **caractérisée en ce que** l'insert (3) comprend une extension longitudinale dans la direction de passage (D) de la presse, laquelle mesure au moins la moitié, en particulier au moins les deux tiers de l'extension de la plaque de fixation (1) dans cette direction (D).

11. Presse à étages multiples selon l'une quelconque des revendications précédentes, **caractérisée en ce que** l'insert (3) est conçu en forme de plaque, et en particulier, **en ce que** celui-ci est sensiblement rectangulaire.

12. Presse à étages multiples selon l'une quelconque des revendications précédentes, **caractérisée en ce que** l'axe de rotation du composant (5) des moyens de couplage, lequel met à disposition au moins une surface de guidage circulaire (8, 8a, 8b), est disposé parallèlement à la direction de passage (D) de la presse.

13. Presse à étages multiples selon l'une quelconque des revendications précédentes, **caractérisée en ce que** l'insert (3) est guidé linéairement au moyen de moyens de guidage (12, 13).

14. Presse à étages multiples selon la revendication 8 et selon la revendication 13, **caractérisée en ce que** les moyens de guidage (12, 13) comprennent au moins une colonne de guidage (13) guidée dans un palier linéaire supérieur et un palier linéaire inférieur (12) et le levier (9) est en liaison fonctionnelle avec la colonne de guidage (13) dans la zone située entre les deux paliers linéaires (12).

15. Presse à étages multiples selon l'une quelconque des revendications précédentes, **caractérisée en ce que** la presse dispose de plusieurs moyens de couplage (5, 6, 7) identiques, lesquels sont en liaison fonctionnelle avec l'insert (3) par l'intermédiaire de l'extension de l'insert (3), vue en plusieurs endroits, en particulier en précisément deux endroits.

16. Presse à étages multiples selon l'une quelconque des revendications précédentes, **caractérisée en ce que** tous les éléments des moyens de couplage (5, 6, 7) nécessaires pour convertir le déplacement d'entraînement rotatif en déplacement de l'insert (3) sont intégrés dans le bâti de machine (11).

17. Presse à étages multiples selon l'une quelconque des revendications précédentes, **caractérisée en ce que** pour mettre à disposition le déplacement d'entraînement rotatif pour les moyens de couplage (5, 6, 7), un arbre de transmission (4) relié à l'entraînement de presse ou un servomoteur est présent.

18. Presse à étages multiples selon la revendication 17, **caractérisée en ce que** l'arbre de transmission (4) ou le servomoteur est couplé par un démultiplicateur (14) au composant (5) mettant à disposition la au moins une surface de guidage (8, 8a, 8b) .

19. Utilisation de la presse à étages multiples selon l'une quelconque des revendications précédentes pour la fabrication de couvercles de canettes.
